# EUROPÄISCHE PATENTANMELDUNG

(11) **EP 4 650 183 A1**
(43) Veröffentlichungstag der Anmeldung: **19.11.2025**
(21) Anmeldenummer: 25173820.9
(22) Anmeldetag: 30.04.2025
(51) Int. Cl.: B42D 25/36, B42D 25/382, B42D 25/387

(54) **DOKUMENT MIT EINEM SICHERHEITSMERKMAL**

(30) Priorität: 03.05.2024 DE 102024112439
(71) Anmelder: Bundesdruckerei GmbH, 10969 Berlin (DE)
(72) Erfinder: HEUBERGER-LEWERENZ, Adrian, 12526 Berlin (DE)
(74) Vertreter: Patentship Patentanwaltsgesellschaft mbH

(57) **Zusammenfassung**

Dokument (100) mit einem Sicherheitsmerkmal, umfassend: eine erste Substratschicht (103), welche einen ersten Substratschichtbereich (105) aufweist, welcher insbesondere vollständig mit einem infrarotabsorbierenden Fluid imprägniert ist; eine zweite Substratschicht (107), welche auf der ersten Substratschicht angeordnet ist, wobei die zweite Substratschicht (107) Infrarotlicht transparent ist; einem zweiten Substratschichtbereich (109), welcher über dem ersten Substratschichtbereich (105) angeordnet ist, wobei der zweite Substratschichtbereich (109) Infrarotlicht-reflektierende Partikel aufweist; wobei der erste Substratschichtbereich (105) und der zweite Substratschichtbereich (109) ein zusammengesetztes Infrarot-Sicherheitsmerkmal formen, das bei Bestrahlung mit InfrarotLicht ein vorbestimmtes Infrarotbild erzeugt.

## Beschreibung

Die vorliegende Erfindung betrifft ein Dokument mit einem Sicherheitsmerkmal, ein Verfahren zum Überprüfen der Echtheit des Dokuments und ein Verfahren zum Herstellen des Dokuments.

In Dokumenten wie Reisepässen oder Geldscheinen werden häufig infrarotsensitive Sicherheitsmerkmale eingesetzt, welche mit einem Infrarot-Testgerät überprüft werden können. Beispielsweise können bei üblichen Euroscheinen aufgrund abweichender Infrarotabsorption bestimmter Druckfarben erkennbare Motive bei Bestrahlung mit Infrarotlicht erscheinen.

Es ist daher eine Aufgabe der vorliegenden Erfindung, ein Dokument mit einem Infrarot-Sicherheitsmerkmal bereitzustellen, welches besonders schwierig zu fälschen ist, sowie entsprechende Verfahren zur Überprüfung und Herstellung des Dokuments bereitzustellen.

Diese Aufgabe wird durch die Merkmale der unabhängigen Ansprüche gelöst. Vorteilhafte Weiterbildungsformen sind Gegenstand der abhängigen Patentansprüche, der Beschreibung sowie der Zeichnungen.

Gemäß einem ersten Aspekt wird die erfindungsgemäße Aufgabe gelöst durch ein Dokument mit einem Sicherheitsmerkmal, umfassend: eine erste Substratschicht, welche einen ersten Substratschichtbereich aufweist, welcher mit einem infrarotabsorbierenden Fluid imprägniert ist; eine zweite Substratschicht, welche auf der ersten Substratschicht angeordnet ist, wobei die zweite Substratschicht Infrarotlicht transparent ist; einem zweiten Substratschichtbereich, welcher über dem ersten Substratschichtbereich angeordnet ist, wobei der zweite Substratschichtbereich Infrarotlicht-reflektierende Partikel aufweist; wobei der erste Substratschichtbereich und der zweite Substratschichtbereich ein zusammengesetztes Infrarot-Sicherheitsmerkmal formen, das bei Bestrahlung mit Infrarot-Licht ein vorbestimmtes Infrarotbild erzeugt.

Dadurch wird der technische Vorteil erreicht, dass das vorbestimmte Infrarotbild ein charakteristisches Sicherheitsmerkmal darstellen kann, welches durch eine charakteristische Kombination von IR-Reflektion und IR-Absorption besonders schwer zu fälschen ist. Das charakteristische Sicherheitsmerkmal kann durch einen Anteil und/oder Verteilung des infrarotabsorbierenden Fluids in dem ersten Substratschichtbereich charakterisiert sein. Das charakteristische Sicherheitsmerkmal kann durch einen Anteil und/oder Verteilung der Infrarotlicht-reflektierenden Partikel in dem zweiten Substratschichtbereich charakterisiert sein. Das erzeugte Infrarotbild kann beispielsweise manuell und/oder durch eine Überprüfungsvorrichtung mit einem Referenzbild verglichen werden, um die Echtheit des Dokuments zu überprüfen.

Die zweite Substratschicht kann insbesondere mittels Siebdrucks auf die erste Substratschicht angeordnet werden.

Die erste Substratschicht kann eine Dicke zwischen 50 µm und 100 µm, bevorzugt zwischen 60 µm und 90 µm, besonders bevorzugt zwischen 70 µm und 80 µm aufweisen.

Die erste Substratschicht kann ein Flächengewicht zwischen 130 g/m² und 150 g/m² aufweisen.

Das Dokument kann eines der folgenden Dokumente sein: ein Personalausweis, ein Reisepass, ein Zugangskontrollausweis, ein Berechtigungsausweis, ein Unternehmensausweis, ein Steuerzeichen, ein Ticket, eine Geburtsurkunde, ein Führerschein, ein Kraftfahrzeugausweis, oder ein Zahlungsmittel, beispielsweise eine Banknote oder eine Bankkarte oder eine Kreditkarte.

Gemäß einer Ausführungsform ist der zweite Substratschichtbereich in der zweiten Substratschicht geformt oder auf der zweiten Substratschicht gebildet, oder zwischen der ersten Substratschicht und der zweiten Substratschicht angeordnet.

Ist der zweite Substratschichtbereich in der zweiten Substratschicht geformt, dann wird dadurch der technische Vorteil erreicht, dass der zweite Substratschichtbereich nur durch erkennbare Beschädigung der zweiten Substratschicht manipuliert werden kann.

Ist der zweite Substratschichtbereich auf der zweiten Substratschicht geformt, dann wird dadurch der technische Vorteil erreicht, dass der zweite Substratschichtbereich effizient gebildet werden kann.

Gemäß einer Ausführungsform weist der zweite Substratschichtbereich eine vorbestimmte Anordnung der Infrarotlicht-reflektierenden Partikel auf.

Dadurch wird der technische Vorteil erreicht, dass die vorbestimmte Anordnung der Infrarotlicht-reflektierenden Partikel mit einer Anordnung bzw. einer Reflektion eines Referenzbilds verglichen werden kann, um die Echtheit des Dokuments zu überprüfen.

Gemäß einer Ausführungsform weist der erste Substratschichtbereich eine Partikelanordnung von Infrarotlicht-absorbierenden Partikeln, insbesondere Kohlenstoffpartikeln, auf, wobei die Partikelanordnung ein vorbestimmtes Partikelmuster formt oder wobei die Partikelanordnung einen Infrarotlicht-Absorptionsbereich bildet.

Dadurch wird der technische Vorteil erreicht, dass die Partikelanordnung der Infrarotlicht-reflektierenden Partikel mit einer Partikelanordnung bzw. einer Absorption eines Referenzbilds verglichen werden kann, um die Echtheit des Dokuments zu überprüfen.

Gemäß einer Ausführungsform ist die erste Substratschicht vollständig mit dem infrarotabsorbierenden Fluid imprägniert.

Dadurch wird der technische Vorteil erreicht, dass die erste Substratschicht sich effizient herstellen lässt. Beispielsweise werden an die erste Substratschicht geringe Anforderungen hinsichtlich des Verschmutzungsgrads der ersten Substratschicht vor Imprägnierung gestellt, so dass sich insbesondere auch gebrauchte Dokumente wie gebrauchte Banknoten für die Herstellung des Dokuments effizient verwenden lassen.

Gemäß einer Ausführungsform weist das infrarotabsorbierende Fluid Kohlenstoffpartikel auf.

Dadurch wird der technische Vorteil erreicht, dass Eigenschaften der Kohlenstoffpartikel zur Detektion, beispielsweise mittels Spektroskopie, der Farbimprägnierung eingesetzt werden können. Die charakteristische Absorption der Kohlenstoffpartikel kann genutzt werden, um eine Echtheit des Dokuments zu überprüfen, beispielsweise über Spektroskopie anhand des Absorptionsmaximum im Kohlenstoff-Absorptionsband.

Das infrarotabsorbierende Fluid kann einen vorbestimmten Volumenanteil des Kohlenstoffs aufweisen, bei dem ein Farbton des mit dem infrarotabsorbierenden Fluid imprägnierten ersten Substratschichtbereichs einen L-Wert gemäß ISO 5631-2 aufweist, der kleiner als 24 ist.

Gemäß einer Ausführungsform weist der zweite Substratschichtbereich weitere Partikel auf, welche einfallendes Licht mit einer außerhalb des Infrarotlichtbereichs liegenden Wellenlänge reflektieren oder absorbieren.

Dadurch wird der technische Vorteil erreicht, dass eine Reflektion oder Absorption des einfallenden Lichts bei einer außerhalb des Infrarotlichtbereichs liegenden Wellenlänge genutzt werden kann, um die Echtheit des Dokuments zu überprüfen.

Gemäß einer Ausführungsform sind die weiteren Partikel in einem Muster angeordnet, das ein weiteres Sicherheitsmerkmal formt.

Dadurch wird der technische Vorteil erreicht, dass das Muster der weiteren Partikel mit einem Muster bzw. einer Reflektion oder Absorption eines Referenzbilds genutzt werden kann, um die Echtheit des Dokuments zu überprüfen.

Gemäß einer Ausführungsform umfasst das Dokument einen dritten Substratschichtbereich, wobei der dritte Substratschichtbereich weitere Partikel aufweist, welche einfallendes Licht mit einer außerhalb des Infrarotlichtbereichs liegenden Wellenlänge reflektieren oder absorbieren, wobei die weiteren Partikel ein weiteres Sicherheitsmerkmal formen.

Dadurch wird der technische Vorteil erreicht, dass das durch die weiteren Partikel geformte Sicherheitsmerkmal genutzt werden kann, um die Echtheit des Dokuments zu überprüfen.

Das weitere Sicherheitsmerkmal kann alphanumerische Zeichen, insbesondere einen Nennwert, einen graphischen Code und/oder ein Muster des Dokuments darstellen.

Dadurch wird der technische Vorteil erreicht, dass sich das weitere Sicherheitsmerkmal manuell und/oder automatisch effizient überprüfen lässt.

Gemäß einer Ausführungsform ist der dritte Substratschichtbereich in der zweiten Substratschicht oder auf der zweiten Substratschicht gebildet.

Ist der dritte Substratschichtbereich in der zweiten Substratschicht gebildet, dann wird dadurch der technische Vorteil erreicht, dass der dritte Substratschichtbereich nur durch erkennbare Beschädigung der zweiten Substratschicht manipuliert werden kann.

Ist der dritte Substratschichtbereich auf der zweiten Substratschicht gebildet, dann wird dadurch der technische Vorteil erreicht, dass der zweite Substratschichtbereich effizient gebildet werden kann.

Gemäß einer Ausführungsform sind der dritte Substratschichtbereich und der zweite Substratschichtbereich überlappend oder nichtüberlappend ausgebildet.

Sind der dritte Substratschichtbereich und die zweite Substratschicht überlappend ausgebildet, dann wird dadurch der technische Vorteil erreicht, dass der Überlappungsbereich genutzt werden kann, um die Echtheit des Dokuments zu überprüfen.

Sind der dritte Substratschichtbereich und die zweite Substratschicht nichtüberlappend ausgebildet, dann wird dadurch der technische Vorteil erreicht, dass effizient zusammengesetzte Muster zur Überprüfung der Echtheit des Dokuments gebildet werden können.

Gemäß einer Ausführungsform weist der zweite Substratschichtbereich weitere Partikel auf, welche einfallendes Licht mit einer außerhalb des Infrarotlichtbereichs liegenden ersten Wellenlänge reflektieren oder absorbieren, wobei die Wellenlänge, mit der die weiteren Partikel des dritten Substratschichtbereich das einfallende Licht reflektieren oder absorbieren eine zweite Wellenlänge ist, wobei die erste Wellenlänge gleich zu der zweiten Wellenlänge ist und insbesondere der dritte Substratschichtbereich frei von Infrarotlicht-reflektierenden Partikeln ist, oder wobei die erste Wellenlänge unterschiedlich zu der zweiten Wellenlänge ist und insbesondere der dritte Substratschichtbereich Infrarotlicht-reflektierende Partikel aufweist.

Ist die erste Wellenlänge gleich zu der zweiten Wellenlänge und insbesondere der dritte Substratschichtbereich frei von Infrarotlicht-reflektierenden Partikeln, dann wird dadurch der technische Vorteil erreicht, dass einfallendes Licht an dem zweiten Substratschichtbereich und dem dritten Substratschichtbereich außerhalb des Infrarotlichtbereichs gleich reflektiert oder absorbiert werden kann und insbesondere innerhalb des Infrarotlichtbereichs unterschiedlich reflektiert oder absorbiert werden kann, was genutzt werden kann, um die Echtheit des Dokuments zu überprüfen.

Ist die erste Wellenlänge unterschiedlich zu der zweiten Wellenlänge und weist insbesondere der dritte Substratschichtbereich die Infrarotlicht-reflektierenden Partikel auf, dann wird dadurch der technische Vorteil erreicht, dass einfallendes Licht an dem zweiten Substratschichtbereich und dem dritten Substratschichtbereich außerhalb des Infrarotlichtbereichs unterschiedlich reflektiert oder absorbiert werden kann und insbesondere innerhalb des Infrarotlichtbereichs gleich reflektiert oder absorbiert werden kann, was genutzt werden kann, um die Echtheit des Dokuments zu überprüfen. Hierbei kann ein volumenanteiliger Anteil der Infrarotlicht-reflektierenden Partikel in dem dritten Substratschichtbereich gleich zu einem volumenanteiligen Anteil der Infrarotlicht-reflektierenden Partikel in dem zweiten Substratschichtbereich sein.

Gemäß einer Ausführungsform ist der erste Substratschichtbereich ferner UV-Licht-reflektierend.

Dadurch wird der technische Vorteil erreicht, dass eine Reflexion von einfallendem Licht an dem ersten Substratschichtbereich genutzt werden kann, um die Echtheit des Dokuments zu überprüfen.

Gemäß einer Ausführungsform ist der erste Substratschichtbereich mit einer UV-reflektierenden Schicht bedeckt.

Dadurch wird der technische Vorteil erreicht, dass eine Reflexion von einfallendem Licht an der UV-reflektierenden Schicht genutzt werden kann, um die Echtheit des Dokuments zu überprüfen.

Gemäß einer Ausführungsform weist das infrarotabsorbierende Fluid ferner UV-reflektierende Pigmente auf.

Dadurch wird der technische Vorteil erreicht, dass eine Reflexion von einfallendem Licht an den UV-reflektierenden Pigmenten genutzt werden kann, um die Echtheit des Dokuments zu überprüfen.

Gemäß einer Ausführungsform erstreckt sich der erste Substratschichtbereich über die gesamte erste Substratschicht.

Dadurch wird der technische Vorteil erreicht, dass sich die gesamte erste Substratschicht zur Überprüfung der Echtheit des Dokuments erfassen lässt.

Gemäß einer Ausführungsform weist der erste Substratschichtbereich zumindest einen Unterbereich auf, welcher frei von dem infrarotabsorbierenden Fluid ist.

Dadurch wird der technische Vorteil erreicht, dass sich ein Unterschied der Absorption von IR-Licht zwischen dem Unterbereich und dem mit infrarotabsorbierenden Fluid imprägnierten Rest des ersten Substratschichtbereichs zur Überprüfung der Echtheit des Dokuments erfassen lässt.

Gemäß einer Ausführungsform weist der von dem infrarotabsorbierenden Fluid freie Unterbereich des ersten Substratschichtbereichs einen ersten Oberflächenbereichtonwert auf, wobei der erste Substratschichtbereich zumindest einen weiteren Unterbereich aufweist, welcher mit dem infrarotabsorbierenden Fluid vollständig imprägniert ist, wobei der weitere Unterbereich einen zweiten Oberflächenbereichtonwert aufweist, wobei der erste Oberflächenbereichtonwert in den zweiten Oberflächenbereichtonwert in einem Übergangsbereich zwischen dem Unterbereich und dem weiteren Unterbereich graduell übergeht; und/oder wobei der erste Oberflächenbereichtonwert und der zweite Oberflächenbereichtonwert an einer Oberflächengrenze zwischen dem Unterbereich und dem weiteren Unterbereich einen Kontrast bilden.

Geht der erste Oberflächenbereichtonwert in den zweiten Oberflächenbereichtonwert in dem Übergangsbereich zwischen dem Unterbereich und dem weiteren Unterbereich graduell über, dann wird dadurch der technische Vorteil erreicht, dass sich der graduelle Übergang der Oberflächenbereichstonwerte in dem Übergangsbereich erfassen lässt, um die Echtheit des Dokuments zu überprüfen.

Bildet der erste Oberflächenbereichtonwert und der zweite Oberflächenbereichtonwert an der Oberflächengrenze zwischen dem Unterbereich und dem weiteren Unterbereich einen Kontrast, dann wird dadurch der technische Vorteil erreicht, dass sich der Kontrast an der Oberflächengrenze erfassen lässt, um die Echtheit des Dokuments zu überprüfen.

Gemäß einer Ausführungsform umfasst die erste Substratschicht Baumwolle oder ist aus Baumwolle geformt.

Dadurch wird der technische Vorteil erreicht, dass sich die erste Substratschicht für Dokumente effizient herstellen lässt, insbesondere besonders nachhaltig und/oder haltbar. Beispielsweise kann die erste Substratschicht Baumwollfasern umfassen oder besteht aus Baumwollfasern.

Gemäß einer Ausführungsform ist die zweite Substratschicht eine Polymerschicht, insbesondere Kunststoffschicht, oder eine Farbschicht.

Ist die zweite Substratschicht eine Polymerschicht, dann wird dadurch der technische Vorteil erreicht, dass diese besonders widerstandsfähig gegenüber Beschädigungen und/oder Manipulationen sein kann.

Ist die zweite Substratschicht eine Farbschicht, dann wird dadurch der technische Vorteil erreicht, dass diese sich besonders effizient auftragen lässt.

Gemäß einer Ausführungsform ist die erste Substratschicht mit einer Trägerschicht verbunden, wobei das Dokument eine dritte Substratschicht aufweist, welche mit der Trägerschicht verbunden ist, wobei die Trägerschicht zwischen der ersten Substratschicht und der dritten Substratschicht angeordnet ist.

Dadurch wird der technische Vorteil erreicht, dass ein effizientes mehrschichtiges Dokument bereitgestellt werden kann. Hierbei kann die dritte Substratschicht gleich zu der ersten Substratschicht ausgebildet sein oder unterschiedlich zu der ersten Substratschicht ausgebildet sein. Beispielsweise kann die dritte Substratschicht frei von dem infrarotabsorbierenden Fluid sein. Das Dokument kann somit beispielsweise beidseitig gleiche oder unterschiedlich ausgeprägte Sicherheitsmerkmale aufweisen.

Die Trägerschicht kann eine Polymerschicht, insbesondere Kunststoffschicht, sein. Die Trägerschicht kann eine Dicke zwischen 25 µm und 75 µm, bevorzugt zwischen 35 µm und 65 µm, besonders bevorzugt zwischen 45 µm und 55 µm aufweisen.

Die dritte Substratschicht kann eine Dicke zwischen 50 µm und 100 µm, bevorzugt zwischen 60 µm und 90 µm, besonders bevorzugt zwischen 70 µm und 80 µm aufweisen.

Die dritte Substratschicht kann ein Flächengewicht zwischen 130 g/m² und 150 g/m² aufweisen.

Gemäß einer Ausführungsform ist der mit dem infrarotabsorbierenden Fluid imprägnierte erste Substratschichtbereich lichtundurchlässig für sichtbares Licht und/oder IR-Licht.

Dadurch wird der technische Vorteil erreicht, dass sich die Lichtundurchlässigkeit für sichtbares Licht und/oder IR-Licht erfassen lässt, um die Echtheit des Dokuments zu überprüfen.

Gemäß einer Ausführungsform ist die erste Substratschicht, und insbesondere die dritte Substratschicht, mit einer Schutzschicht, insbesondere einem transparenten Lack, überzogen oder frei von einer Schutzschicht.

Ist die erste Substratschicht, und insbesondere die dritte Substratschicht, mit einer Schutzschicht überzogen, dann wird dadurch der technische Vorteil erreicht, dass die erste Substratschicht besonders widerstandsfähig gegenüber Beschädigungen und/oder Manipulationen sein kann. Die Schutzschicht kann zur charakteristischen Abnutzung ausgebildet sein, was genutzt werden kann, um die Echtheit des Dokuments zu überprüfen.

Ist die erste Substratschicht, und insbesondere die dritte Substratschicht, frei von einer Schutzschicht überzogen, dann wird dadurch der technische Vorteil erreicht, dass sich das Dokument effizient, insbesondere ressourcensparend, herstellen lässt.

Gemäß einem zweiten Aspekt wird die erfindungsgemäße Aufgabe gelöst durch Verfahren zum Überprüfen der Echtheit des Dokuments gemäß dem ersten Aspekt, umfassend: Beleuchten des Dokuments mit Infrarotlicht; Erfassen eines an dem Dokument reflektierten Infrarotlichts in einem Infrarotbild; Vergleichen des Infrarotbilds mit einem Referenzinfrarotbild, wobei die Echtheit des Dokuments bestätigt wird, falls das Infrarotbild mit dem Referenzinfrarotbild übereinstimmt.

Dadurch wird der Vorteil erreicht, dass sich das Dokument effizient überprüfen lässt. Das Beleuchten des Dokuments kann beispielsweise mittels einer Infrarot-Leuchtdiode einer Überprüfungsvorrichtung durchgeführt werden. Das Erfassen des an dem Dokument reflektierten Infrarotlichts in dem Infrarotbild kann beispielsweise mittels einer Infrarot-Kamera der Überprüfungsvorrichtung durchgeführt werden.

Gemäß einem dritten Aspekt wird die erfindungsgemäße Aufgabe gelöst durch ein Verfahren zum Herstellen eines Dokuments mit einem Sicherheitsmerkmal, umfassend: Bereitstellen einer ersten Substratschicht; Imprägnieren eines ersten Substratschichtbereichs der ersten Substratschicht mit einem infrarotabsorbierenden Fluid; Bereitstellen einer zweiten Substratschicht mit einem zweiten Substratschichtbereich, wobei die zweite Substratschicht Infrarotlicht transparent ist, wobei der zweite Substratschichtbereich Infrarotlicht-reflektierende Partikel aufweist; Anordnen der zweiten Substratschicht auf der ersten Substratschicht, wobei der zweite Substratschichtbereich über dem ersten Substratschichtbereich angeordnet ist, wobei der erste Substratschichtbereich und der zweite Substratschichtbereich ein zusammengesetztes Infrarot-Sicherheitsmerkmal formen, das bei Bestrahlung mit Infrarot-Licht ein vorbestimmtes Infrarotbild erzeugt.

Dadurch wird der Vorteil erreicht, dass sich das Dokument effizient herstellen lässt. Die zweite Substratschicht kann insbesondere mittels Siebdrucks auf die erste Substratschicht angeordnet werden.

Vorstehend und nachstehend beschriebene Ausführungsformen des Dokuments gemäß dem ersten Aspekt sind ebenfalls Ausführungsformen des Verfahrens gemäß dem zweiten Aspekt und des Verfahrens gemäß dem dritten Aspekt.

Vorstehend und nachstehend beschriebene Ausführungsformen des Verfahrens gemäß dem zweiten Aspekt sind ebenfalls Ausführungsformen des Dokuments gemäß dem ersten Aspekt und des Verfahrens gemäß dem dritten Aspekt.

Vorstehend und nachstehend beschriebene Ausführungsformen des Verfahrens gemäß dem dritten Aspekt sind ebenfalls Ausführungsformen des Dokuments gemäß dem ersten Aspekt und des Verfahrens gemäß dem zweiten Aspekt.

Weitere Ausführungsbeispiele werden Bezug nehmend auf die beiliegenden Zeichnungen näher erläutert. Es zeigen:
- Fig. 1: eine schematische Darstellung eines Dokuments mit einem Sicherheitsmerkmal gemäß einer Ausführungsform in einer perspektivischen Ansicht;
- Fig. 2: eine schematische Darstellung eines Dokuments mit einem Sicherheitsmerkmal gemäß einer Ausführungsform in einer perspektivischen Ansicht;
- Fig. 3: eine schematische Darstellung eines Dokuments mit einem Sicherheitsmerkmal gemäß einer Ausführungsform in einer perspektivischen Ansicht;
- Fig. 4: ein schematisches Ablaufdiagramm eines Verfahrens zum Überprüfen der Echtheit eines Dokuments gemäß einer Ausführungsform; und
- Fig. 5: ein schematisches Ablaufdiagramm eines Verfahrens zum Herstellen eines Dokuments gemäß einer Ausführungsform.

Fig. 1 zeigt eine schematische Darstellung eines Dokuments 100 mit einem Sicherheitsmerkmal gemäß einer Ausführungsform in einer perspektivischen Ansicht. Die Querrichtung 101-1 des Dokuments 100, die Längsrichtung 101-2 des Dokuments 100, und die Hochrichtung 101-3 des Dokuments 100 sind in der Figur 1 schematisch dargestellt.

Das Dokument 100 umfasst eine erste Substratschicht 103. Die erste Substratschicht 103 kann Baumwolle umfassen oder aus Baumwolle geformt sein. Die erste Substratschicht 103 kann vollständig mit einem infrarotabsorbierenden Fluid imprägniert sein. Das infrarotabsorbierende Fluid kann Kohlenstoffpartikel und/oder UV-reflektierende Pigmente aufweisen.

Die erste Substratschicht 103 weist einen ersten Substratschichtbereich 105 auf, welcher mit dem infrarotabsorbierenden Fluid imprägniert ist. Der erste Substratschichtbereich 105 kann sich über, d.h. entlang der Querrichtung 101-1 und Längsrichtung 101-2 des Dokuments 100, die gesamte erste Substratschicht 103 erstrecken, oder sich, wie in der Fig. 1 dargestellt, über einen Teil der ersten Substratschicht 103 erstrecken. Der mit dem infrarotabsorbierenden Fluid imprägnierte erste Substratschichtbereich 105 kann lichtundurchlässig für sichtbares Licht und/oder IR-Licht sein. Der erste Substratschichtbereich 105 kann ferner UV-Licht-reflektierend und/oder mit einer UV-reflektierenden Schicht bedeckt sein. Die erste Substratschicht 103 kann mit einer Schutzschicht, insbesondere einem transparenten Lack, überzogen sein oder frei von einer Schutzschicht sein.

Der erste Substratschichtbereich 105 kann eine Partikelanordnung von Infrarotlicht-absorbierenden Partikeln, insbesondere Kohlenstoffpartikeln, aufweisen. Die Partikelanordnung von Infrarotlicht-absorbierenden Partikeln kann ein vorbestimmtes Partikelmuster formen oder einen Infrarotlicht-Absorptionsbereich bilden.

Das Dokument 100 umfasst eine zweite Substratschicht 107, welche auf der ersten Substratschicht 103 angeordnet ist. Die zweite Substratschicht 107 kann eine Polymerschicht, insbesondere Kunststoffschicht, oder eine Farbschicht sein. Die zweite Substratschicht 107 ist Infrarotlicht transparent.

Das Dokument 100 umfasst einen zweiten Substratschichtbereich 109, welcher über, d.h. in Hochrichtung 101-3 des Dokuments 100, dem ersten Substratschichtbereich 105 angeordnet ist. Der zweite Substratschichtbereich 109 kann in der zweiten Substratschicht 107 geformt sein oder auf der zweiten Substratschicht 107 gebildet sein. Alternativ kann der zweite Substratschichtbereich 109 zwischen der ersten Substratschicht 103 und der zweiten Substratschicht 107 angeordnet sein.

Der zweite Substratschichtbereich 109 weist Infrarotlicht-reflektierende Partikel auf, insbesondere in einer vorbestimmten Anordnung. Der zweite Substratschichtbereich 109 kann weitere Partikel aufweisen, welche einfallendes Licht mit einer außerhalb des Infrarotlichtbereichs liegenden ersten Wellenlänge reflektieren oder absorbieren. Die weiteren Partikel des zweiten Substratschichtbereichs 109 können in einem Muster angeordnet werden, das ein weiteres Sicherheitsmerkmal formt.

Der erste Substratschichtbereich 105 und der zweite Substratschichtbereich 109 formen ein zusammengesetztes Infrarot-Sicherheitsmerkmal, das bei Bestrahlung mit Infrarot-Licht ein vorbestimmtes Infrarotbild erzeugt.

Fig. 2 zeigt eine schematische Darstellung eines Dokuments 100 mit einem Sicherheitsmerkmal gemäß einer Ausführungsform in einer perspektivischen Ansicht. Die Querrichtung 101-1 des Dokuments 100, die Längsrichtung 101-2 des Dokuments 100, und die Hochrichtung 101-3 des Dokuments 100 sind in der Figur 2 schematisch dargestellt. Im Folgenden werden zur Vermeidung von Wiederholungen Unterschiede des in der Fig. 2 dargestellten Dokuments 100 zu dem in Fig.1 dargestellten Dokument 100 beschrieben.

Wie in der Fig. 2 dargestellt kann der erste Substratschichtbereich 105 zumindest einen Unterbereich 113 aufweisen. Der zumindest eine Unterbereich 113 kann frei von dem infrarotabsorbierenden Fluid sein. Der zumindest eine Unterbereich 113 des ersten Substratschichtbereichs 105 kann einen ersten Oberflächenbereichtonwert aufweisen.

Wie ferner in der Fig. 2 dargestellt, kann der erste Substratschichtbereich 105 zumindest einen weiteren Unterbereich 115 aufweisen. Der zumindest eine weitere Unterbereich 115 kann mit dem infrarotabsorbierenden Fluid vollständig imprägniert sein. Der zumindest eine weitere Unterbereich 115 kann einen zweiten Oberflächenbereichtonwert aufweisen.

Der erste Oberflächenbereichtonwert kann in den zweiten Oberflächenbereichtonwert in einem Übergangsbereich 117 zwischen dem zumindest einen Unterbereich 113 und dem zumindest einen weiteren Unterbereich 115 graduell übergehen. Alternativ oder zusätzlich können der erste Oberflächenbereichtonwert und der zweite Oberflächenbereichtonwert an einer Oberflächengrenze 119 zwischen dem zumindest einen Unterbereich 113 und dem zumindest einen weiteren Unterbereich 115 einen Kontrast bilden.

Fig. 3 zeigt eine schematische Darstellung eines Dokuments 100 mit einem Sicherheitsmerkmal gemäß einer Ausführungsform in einer perspektivischen Ansicht. Die Querrichtung 101-1 des Dokuments 100, die Längsrichtung 101-2 des Dokuments 100, und die Hochrichtung 101-3 des Dokuments 100 sind in der Figur 3 schematisch dargestellt. Im Folgenden werden zur Vermeidung von Wiederholungen Unterschiede des in der Fig. 3 dargestellten Dokuments 100 zu dem in Fig.1 dargestellten Dokument 100 beschrieben.

Wie in der Fig. 3 dargestellt, kann das Dokument 100 einen dritten Substratschichtbereich 111 umfassen. Der dritte Substratschichtbereich 111 kann in der zweiten Substratschicht 107 oder auf der zweiten Substratschicht 107 gebildet sein. Wie in der Fig. 3 beispielhaft dargestellt, können der dritte Substratschichtbereich 111 und der zweite Substratschichtbereich 109 nichtüberlappend ausgebildet sein, insbesondere horizontal nebeneinander, beispielsweise in Querrichtung 101-1 und/oder Längsrichtung 101-2 des Dokuments 100. Auch wenn dies in der Fig. 3 nicht dargestellt ist, können der dritte Substratschichtbereich 111 und der zweite Substratschichtbereich 109 alternativ überlappend ausgebildet sein, insbesondere horizontal überlappend, beispielsweise in Querrichtung 101-1 und/oder Längsrichtung 101-2 des Dokuments 100.

Der dritte Substratschichtbereich 111 kann weitere Partikel aufweisen, welche einfallendes Licht mit einer außerhalb des Infrarotlichtbereichs liegenden zweiten Wellenlänge reflektieren oder absorbieren.

Die erste Wellenlänge des an den weiteren Partikeln des zweiten Substratschichtbereichs 109 reflektiertem oder absorbiertem Licht kann gleich zu der zweiten Wellenlänge des an den weiteren Partikel des dritten Substratschichtbereichs 111 reflektiertem oder absorbiertem Licht sein. Hierbei kann der dritte Substratschichtbereich 111 frei von Infrarotlicht-reflektierenden Partikeln sein.

Alternativ kann die erste Wellenlänge des an den weiteren Partikel des zweiten Substratschichtbereichs 109 reflektiertem oder absorbiertem Licht unterschiedlich zu der zweiten Wellenlänge des an den weiteren Partikel des dritten Substratschichtbereichs 111 reflektiertem oder absorbiertem Licht sein. Hierbei kann der dritte Substratschichtbereich 111 die Infrarotlicht-reflektierenden Partikel aufweisen.

Die weiteren Partikel des dritten Substratschichtbereichs 111 können, insbesondere zusammen mit den weiteren Partikeln des zweiten Substratschichtbereichs 109, ein weiteres Sicherheitsmerkmal formen. Ferner können auch die Infrarotlicht-reflektierenden Partikel des zweiten Substratschichtbereichs 109, und insbesondere des dritten Substratschichtbereichs 111, Teil des weiteren Sicherheitsmerkmals sein.

Das weitere Sicherheitsmerkmal kann beispielsweise alphanumerische Zeichen, insbesondere einen Nennwert, einen graphischen Code und/oder ein Muster des Dokuments darstellen. Das weitere Sicherheitsmerkmal kann aus dem zweiten Substratschichtbereich 109 und dem dritten Substratschichtbereich 111 gebildet sein, beispielsweise als Kombination von Teilen des Nennwerts, Teilen des graphischen Codes oder Teilen des Musters des zweiten Substratschichtbereichs 109 und des dritten Substratschichtbereichs 111.

Wie ferner in der Fig. 3 dargestellt, kann die erste Substratschicht 103 mit einer Trägerschicht 121 verbunden sein. Das Dokument 100 kann eine dritte Substratschicht 123 aufweisen, welche mit der Trägerschicht 121 verbunden ist. Die Trägerschicht 121 kann zwischen der ersten Substratschicht 103 und der dritten Substratschicht 123 angeordnet sein. Die dritte Substratschicht 123 kann mit einer Schutzschicht, insbesondere einem transparenten Lack, überzogen sein oder frei von einer Schutzschicht sein.

Die dritte Substratschicht 123 kann ebenfalls einen in der Fig. 3 nicht dargestellten vierten Substratschichtbereich aufweisen, welcher mit dem infrarotabsorbierenden Fluid imprägniert ist. Hierbei kann eine vierte Substratschicht 125 auf der dritten Substratschicht 123 angeordnet sein, wobei die vierte Substratschicht 125 Infrarotlicht transparent ist. Das Dokument 100 kann ferner einen in der Fig. 3 nicht dargestellten fünften Substratschichtbereich umfassen, welcher unter, d.h. in Hochrichtung 101-3 des Dokuments 100, dem vierten Substratschichtbereich angeordnet ist, wobei der fünfte Substratschichtbereich Infrarotlicht-reflektierende Partikel aufweist. Der vierte Substratschichtbereich und der fünfte Substratschichtbereich können ein zusammengesetztes drittes Infrarot-Sicherheitsmerkmal formen, das bei Bestrahlung mit Infrarot-Licht ein vorbestimmtes weiteres Infrarotbild erzeugt.

Alternativ kann die dritte Substratschicht 123 frei von dem infrarotabsorbierenden Fluid sein.

Fig. 4 zeigt ein schematisches Ablaufdiagramm eines Verfahrens 400 zum Überprüfen der Echtheit eines Dokuments 100 gemäß einer Ausführungsform.

Das Verfahren 400 umfasst ein Beleuchten 401 des Dokuments 100 mit Infrarotlicht.

Das Verfahren 400 umfasst ferner ein Erfassen 403 eines an dem Dokument 100 reflektierten Infrarotlichts in einem Infrarotbild.

Das Verfahren 400 umfasst ferner ein Vergleichen 405 des Infrarotbilds mit einem Referenzinfrarotbild, wobei die Echtheit des Dokuments 100 bestätigt wird, falls das Infrarotbild mit dem Referenzinfrarotbild übereinstimmt.

Fig. 5 zeigt ein schematisches Ablaufdiagramm eines Verfahrens 500 zum Herstellen eines Dokuments 100 mit einem Sicherheitsmerkmal gemäß einer Ausführungsform.

Das Verfahren 500 umfasst ein Bereitstellen 501 einer ersten Substratschicht 103.

Das Verfahren 500 umfasst ferner ein Imprägnieren 503 eines ersten Substratschichtbereichs 105 der ersten Substratschicht 103 mit einem infrarotabsorbierenden Fluid.

Das Verfahren 500 umfasst ferner ein Bereitstellen 505 einer zweiten Substratschicht 107 mit einem zweiten Substratschichtbereich 109, wobei die zweite Substratschicht 107 Infrarotlicht transparent ist, wobei der zweite Substratschichtbereich 109 Infrarotlicht-reflektierende Partikel aufweist.

Das Verfahren 500 umfasst ferner ein Anordnen 507 der zweiten Substratschicht 107 auf der ersten Substratschicht 103, wobei der zweite Substratschichtbereich 109 über dem ersten Substratschichtbereich 105 angeordnet ist, wobei der erste Substratschichtbereich 105 und der zweite Substratschichtbereich 109 ein zusammengesetztes Infrarot-Sicherheitsmerkmal formen, das bei Bestrahlung mit Infrarot-Licht ein vorbestimmtes Infrarotbild erzeugt.

Es ist selbstverständlich, dass die Merkmale der verschiedenen beispielhaft hierin beschriebenen Ausführungsformen, insbesondere der Ausführungsformen der Figuren 1, 2 und 3, miteinander kombiniert werden können, außer wenn spezifisch anderweitig angegeben. Wie in der Beschreibung und den Zeichnungen dargestellt, müssen einzelne Elemente, die in Verbindung stehend dargestellt wurden, nicht direkt miteinander in Verbindung stehen; Zwischenelemente können zwischen den verbundenen Elementen vorgesehen sein. Der Begriff "beispielsweise" ist lediglich als ein Beispiel gemeint und nicht als das Beste oder Optimale. Es wurden bestimmte Ausführungsformen hierin veranschaulicht und beschrieben, doch für den Fachmann ist es offensichtlich, dass eine Vielzahl von alternativen und/oder gleichartigen Implementierungen anstelle der gezeigten und beschriebenen Ausführungsformen verwirklicht werden können, ohne vom Konzept der vorliegenden Erfindung abzuweichen.

Alle in Verbindung mit einzelnen Ausführungsformen der Erfindung gezeigten oder beschriebenen Merkmale können in beliebiger Kombination in dem erfindungsgemäßen Gegenstand vorgesehen sein, um gleichzeitig deren vorteilhafte Wirkungen zu realisieren.

### BEZUGSZEICHENLISTE

- 100: Dokument
- 101-1: Querrichtung des Dokuments
- 101-2: Längsrichtung des Dokuments
- 101-3: Hochrichtung des Dokuments
- 103: Erste Substratschicht
- 105: Erster Substratschichtbereich
- 107: Zweite Substratschicht
- 109: Zweiter Substratschichtbereich
- 111: Dritter Substratschichtbereich
- 113: Unterbereich des ersten Substratschichtbereichs
- 115: Weiterer Unterbereich des ersten Substratschichtbereichs
- 117: Übergangsbereich
- 119: Oberflächengrenze
- 121: Trägerschicht
- 123: Dritte Substratschicht
- 125: Vierte Substratschicht
- 400: Verfahren zum Überprüfen der Echtheit eines Dokuments
- 401: Beleuchten des Dokuments mit Infrarotlicht
- 403: Erfassen eines an dem Dokument reflektierten Infrarotlichts
- 405: Vergleichen des Infrarotbilds mit einem Referenzinfrarotbild
- 500: Verfahren zum Herstellen eines Dokuments
- 501: Bereitstellen einer ersten Substratschicht
- 503: Imprägnieren eines ersten Substratschichtbereichs
- 505: Bereitstellen einer zweiten Substratschicht
- 507: Anordnen der zweiten Substratschicht auf der ersten Substratschicht

## Patentansprüche

1. Dokument (100) mit einem Sicherheitsmerkmal, umfassend:
eine erste Substratschicht (103), welche einen ersten Substratschichtbereich (105) aufweist, welcher mit einem infrarotabsorbierenden Fluid imprägniert ist;
eine zweite Substratschicht (107), welche auf der ersten Substratschicht (103) angeordnet ist, wobei die zweite Substratschicht (107) Infrarotlicht transparent ist;
einem zweiten Substratschichtbereich (109), welcher über dem ersten Substratschichtbereich (105) angeordnet ist, wobei der zweite Substratschichtbereich (109) Infrarotlicht-reflektierende Partikel aufweist; wobei
der erste Substratschichtbereich (105) und der zweite Substratschichtbereich (109) ein zusammengesetztes Infrarot-Sicherheitsmerkmal formen, das bei Bestrahlung mit Infrarot-Licht ein vorbestimmtes Infrarotbild erzeugt.

2. Dokument (100) nach Anspruch 1, wobei der zweite Substratschichtbereich (109) in der zweiten Substratschicht (107) geformt ist oder auf der zweiten Substratschicht (107) gebildet ist, oder zwischen der ersten Substratschicht (103) und der zweiten Substratschicht (107) angeordnet ist.

3. Dokument (100) nach Anspruch 1 oder 2, wobei der zweite Substratschichtbereich (109) eine vorbestimmte Anordnung der Infrarotlicht-reflektierenden Partikel aufweist.

4. Dokument (100) nach einem der vorstehenden Ansprüche, wobei der erste Substratschichtbereich (105) eine Partikelanordnung von Infrarotlicht-absorbierenden Partikeln, insbesondere Kohlenstoffpartikeln, aufweist, wobei die Partikelanordnung ein vorbestimmtes Partikelmuster formt oder wobei die Partikelanordnung einen Infrarotlicht-Absorptionsbereich bildet.

5. Dokument (100) nach einem der vorstehenden Ansprüche, wobei die erste Substratschicht (103) vollständig mit dem infrarotabsorbierenden Fluid imprägniert ist.

6. Dokument (100) nach einem der vorstehenden Ansprüche, wobei das infrarotabsorbierende Fluid Kohlenstoffpartikel aufweist.

7. Dokument (100) nach einem der vorstehenden Ansprüche, wobei der zweite Substratschichtbereich (109) weitere Partikel aufweist, welche einfallendes Licht mit einer außerhalb des Infrarotlichtbereichs liegenden Wellenlänge reflektieren oder absorbieren.

8. Dokument (100) nach Anspruch 7, wobei die weiteren Partikel in einem Muster angeordnet sind, das ein weiteres Sicherheitsmerkmal formt.

9. Dokument (100) nach einem der vorstehenden Ansprüche, mit einem dritten Substratschichtbereich (111), wobei der dritte Substratschichtbereich (111) weitere Partikel aufweist, welche einfallendes Licht mit einer außerhalb des Infrarotlichtbereichs liegenden Wellenlänge reflektieren oder absorbieren, wobei die weiteren Partikel ein weiteres Sicherheitsmerkmal formen.

10. Dokument (100) nach Anspruch 9, wobei der dritte Substratschichtbereich (111) in der zweiten Substratschicht (107) oder auf der zweiten Substratschicht (107) gebildet ist.

11. Dokument (100) nach Anspruch 9 oder 10, wobei der dritte Substratschichtbereich (111) und der zweite Substratschichtbereich (109) überlappend oder nichtüberlappend ausgebildet sind.

12. Dokument (100) nach einem der Ansprüche 9 bis 11, wobei der zweite Substratschichtbereich (109) weitere Partikel aufweist, welche einfallendes Licht mit einer außerhalb des Infrarotlichtbereichs liegenden ersten Wellenlänge reflektieren oder absorbieren, wobei die Wellenlänge, mit der die weiteren Partikel des dritten Substratschichtbereich (111) das einfallende Licht reflektieren oder absorbieren eine zweite Wellenlänge ist,
wobei die erste Wellenlänge gleich zu der zweiten Wellenlänge ist und insbesondere der dritte Substratschichtbereich (111) frei von Infrarotlicht-reflektierenden Partikeln ist, oder
wobei die erste Wellenlänge unterschiedlich zu der zweiten Wellenlänge ist und insbesondere der dritte Substratschichtbereich (111) Infrarotlicht-reflektierende Partikel aufweist.

13. Dokument (100) nach einem der vorstehenden Ansprüche, wobei der erste Substratschichtbereich (105) ferner UV-Licht-reflektierend ist.

14. Dokument (100) nach einem der vorstehenden Ansprüche, wobei der erste Substratschichtbereich (105) mit einer UV-reflektierenden Schicht bedeckt ist.

15. Dokument (100) nach einem der vorstehenden Ansprüche, wobei das infrarotabsorbierende Fluid ferner UV-reflektierende Pigmente aufweist.

16. Dokument (100) nach einem der vorstehenden Ansprüche, wobei der erste Substratschichtbereich (105) sich über die gesamte erste Substratschicht (103) erstreckt.

17. Dokument (100) nach einem der vorstehenden Ansprüche, wobei der erste Substratschichtbereich (105) zumindest einen Unterbereich (113) aufweist, welcher frei von dem infrarotabsorbierenden Fluid ist.

18. Dokument (100) nach Anspruch 17, wobei der von dem infrarotabsorbierenden Fluid freie Unterbereich (113) des ersten Substratschichtbereichs (105) einen ersten Oberflächenbereichtonwert aufweist, wobei der erste Substratschichtbereich (105) zumindest einen weiteren Unterbereich (115) aufweist, welcher mit dem infrarotabsorbierenden Fluid vollständig imprägniert ist, wobei der weitere Unterbereich (115) einen zweiten Oberflächenbereichtonwert aufweist,
wobei der erste Oberflächenbereichtonwert in den zweiten Oberflächenbereichtonwert in einem Übergangsbereich (117) zwischen dem Unterbereich (113) und dem weiteren Unterbereich (115) graduell übergeht;
und/oder wobei der erste Oberflächenbereichtonwert und der zweite Oberflächenbereichtonwert an einer Oberflächengrenze (119) zwischen dem Unterbereich (113) und dem weiteren Unterbereich (115) einen Kontrast bilden.

19. Dokument (100) nach einem der vorstehenden Ansprüche, wobei die erste Substratschicht (103) Baumwolle umfasst oder aus Baumwolle geformt ist.

20. Dokument (100) nach einem der vorstehenden Ansprüche, wobei die zweite Substratschicht (107) eine Polymerschicht, insbesondere Kunststoffschicht, oder eine Farbschicht ist.

21. Dokument (100) nach einem der vorstehenden Ansprüche, wobei die erste Substratschicht (103) mit einer Trägerschicht (121) verbunden ist, wobei das Dokument (100) eine dritte Substratschicht (123) aufweist, welche mit der Trägerschicht (121) verbunden ist, wobei die Trägerschicht (121) zwischen der ersten Substratschicht (103) und der dritten Substratschicht (123) angeordnet ist.

22. Dokument (100) nach einem der vorstehenden Ansprüche, wobei der mit dem infrarotabsorbierenden Fluid imprägnierte erste Substratschichtbereich (105) lichtundurchlässig für sichtbares Licht und/oder IR-Licht ist.

23. Dokument (100) nach einem der vorstehenden Ansprüche, wobei die erste Substratschicht (103), und insbesondere die dritte Substratschicht (123), mit einer Schutzschicht, insbesondere einem transparenten Lack, überzogen ist oder frei von einer Schutzschicht ist.

24. Verfahren (400) zum Überprüfen der Echtheit des Dokuments (100) nach einem der Ansprüche 1 bis 23, umfassend:
Beleuchten (401) des Dokuments (100) mit Infrarotlicht;
Erfassen (403) eines an dem Dokument (100) reflektierten Infrarotlichts in einem Infrarotbild;
Vergleichen (405) des Infrarotbilds mit einem Referenzinfrarotbild, wobei die Echtheit des Dokuments (100) bestätigt wird, falls das Infrarotbild mit dem Referenzinfrarotbild übereinstimmt.

25. Verfahren (500) zum Herstellen eines Dokuments (100) mit einem Sicherheitsmerkmal, umfassend:
Bereitstellen (501) einer ersten Substratschicht (103);
Imprägnieren (503) eines ersten Substratschichtbereichs (105) der ersten Substratschicht (103) mit einem infrarotabsorbierenden Fluid;
Bereitstellen (505) einer zweiten Substratschicht (107) mit einem zweiten Substratschichtbereich (109), wobei die zweite Substratschicht (107) Infrarotlicht transparent ist, wobei der zweite Substratschichtbereich (109) Infrarotlicht-reflektierende Partikel aufweist;
Anordnen (507) der zweiten Substratschicht (107) auf der ersten Substratschicht (103), wobei der zweite Substratschichtbereich (109) über dem ersten Substratschichtbereich (105) angeordnet ist, wobei der erste Substratschichtbereich (105) und der zweite Substratschichtbereich (109) ein zusammengesetztes Infrarot-Sicherheitsmerkmal formen, das bei Bestrahlung mit Infrarot-Licht ein vorbestimmtes Infrarotbild erzeugt.
